# EUROPÄISCHE PATENTSCHRIFT

(11) **EP 2 594 178 B1**
(45) Veröffentlichungstag und Bekanntmachung des Hinweises auf die Patenterteilung: **26.04.2017**
(21) Anmeldenummer: 12007454.7
(22) Anmeldetag: 31.10.2012
(51) Int. Cl.: A47K 5/12

(54) **Rahmenplatte für einen Spender**
Base frame for a dispenser
Plaque à cadre pour un distributeur

(30) Priorität: 16.11.2011 DE 202011107953 U
(43) Veröffentlichungstag der Anmeldung: 22.05.2013
(73) Patentinhaber: Ophardt Hygiene- Technik GmbH & Co. KG, 47661 Issum (DE)
(72) Erfinder: Ophardt, Heiner, 4422 Arisdorf (CH); Lueb, Elmar, 41334 Nettetal (DE)
(74) Vertreter: Grünecker Patent- und Rechtsanwälte PartG mbB

(56) Entgegenhaltungen:
- EP-A2- 1 852 046
- WO-A1-2008/041939
- WO-A1-2012/121851
- DE-U1- 8 814 324
- US-A1- 2005 167 541

## Beschreibung

Die Erfindung betrifft eine Rahmenplatte für einen Spender, insbesondere für einen Spender für flüssige und pastenartige Stoffe, welcher ein Spendergehäuse aufweist, das eine Einhausung des den zu spendenden Stoff aufnehmenden Behälters sowie eine davon vorzugsweise separate Wandplatte beinhaltet, wobei eine Rückseite der Einhausung an der Wandplatte lösbar befestigbar und die Wandplatte an einer Wand montierbar ist, und die Rückseite des Spendergehäuses an der Wand eine durch das Spendergehäuse definierte Grundfläche bedeckt.

Spender, insbesondere für flüssige und/oder pastenartige Stoffe, wie beispielsweise Flüssigseifen oder Desinfektionsmittel, sind unter anderem aus Waschräumen, Arztpraxen oder Krankenhäusern bekannt. Je nach Einsatzzweck und dem zu spendenden Stoff sind derartige Spender praktischer Weise meist an gut zugänglichen Stellen an der Wand befestigt, in der Regel in unmittelbarer Nähe von Waschplätzen.

Insbesondere in sterilen Umgebungen wie beispielsweise in Arztpraxen oder OP-Sälen sind in der Regel bestimmte Dosierungen von Desinfektionsmitteln sowie deren genaue Anwendung vorgeschrieben. Bei bekannten Spendern wird die Dosierung des abzugebenden Stoffes über die Anzahl der Pumphübe bestimmt. Die Betätigung der im Spender integrierten Pumpe kann dabei entweder mechanisch über Knöpfe oder Hebel, oder elektrisch, wie beispielsweise über Stellmotoren, erfolgen.

Die DE 103 16 692 B3 offenbart eine Abgabevorrichtung mit einer Pumpe, welche sowohl mechanisch als auch elektrisch betätigbar ist. Ein Sensor erkennt die gerichtete Bewegung der Hände zu dem Spender und steuert daraufhin einen elektrischen Motor an. Dieser betätigt die Pumpe, so dass ein zu spendender Stoff berührungslos abgegeben werden kann. Bei Ausfall des Motors kann die Abgabevorrichtung auch manuell über einen Hebel betätigt werden.

Rein mechanische Spender sind ebenfalls bekannt. So offenbart die DE 20 65 82 A ein frühes Grundkonzept eines Seifenspenders. Ein Behälter wird mit Klemmschellen an eine Platte angeschraubt und so an dieser Platte fixiert. Diese Platte kann wiederum an geeigneter Stelle an der Wand montiert werden. Diese Art der Anbringung des Gefäßes an der Wand gestaltet sich jedoch aufwendig, so dass bei modernen Spendern versucht wird, eine einfache Montage und Austauschbarkeit der Behälter zu realisieren.

Ähnliche Spender sind auch aus der DE 10 2005 038 247 A1, der DE 103 31 786 A1 und der DE 8814324 U1 bekannt. Wandplatten werden dabei grundsätzlich fest an der Wand montiert, wobei der Spender lösbar daran angebracht werden kann.

Ähnliche Spender sind auch aus der DE 10 2005 038 247 A1, der DE 103 31 786 A1 und der DE 8814324 U1, sowie EP 1 852 046 A2 und WO 2012/121851 A1 bekannt.

EP 1 852 046 A2 beschreibt ein System mit einer Wandplatten, gemäß dem Oberbegriff des Anspruchs 1, an der über Formschlusselemente verschiedene Spendersysteme angebracht werden können. Der Spender wird hierbei durch ein integral angebrachtes oder lösbar anbringbares T-förmiges Formschlusselement an der Wandplatte eingehängt. Bei einem Spenderwechsel kann dieser ausgetauscht werden, ohne dass die Wand zu Schaden kommt.

In der nachveröffentlichten WO 2012/121851 A1 wird die Anbringung verschiedener Gegenstände, unter anderem einer Rahmenplatte oder eines Auffangbehälters, an ein Spendersystem beschrieben. Diese Gegenstände sind in einem U-förmigen Profil gestaltet, das sich auf das Spendersystem aufschieben und durch Formschlusselemente verriegeln lässt. Wandplatten werden dabei grundsätzlich fest an der Wand montiert, wobei der Spender lösbar daran angebracht werden kann.

Aus der WO 2008/041939 A1 ist zudem ein System mit einem Papierspender bekannt. Das System weist einen ersten und zweiten Rahmen auf. Der zweite Rahmen hat eine Art kastenförmige Struktur mit fünf geschlossenen Seiten, wobei der Rahmen selber nach vorne hin offen ist. Der zweite Rahmen ist in den ersten Rahmen eingesetzt. Entsprechende Umfangsbegrenzungswände des zweiten Rahmens liegen flächig an der Innenumfangsbegrenzung des ersten Rahmens an.

Demnach hat sich die Verwendung von Wandplatten zur Realisierung einfacher Austauschbarkeit der Behälter durchgesetzt. Die Wandplatten werden fest an der Wand montiert und der Spender kann lösbar daran angebracht werden. Dabei weisen die Wandplatten in der Regel geringere Abmessungen als die Spendergehäuse auf und die Spender unterscheiden sich untereinander hauptsächlich in der Art ihrer Anbringung an der Wandplatte.

Es wurde jedoch auch bereits erkannt, dass derartige Wandplatten noch für weitere Zwecke genutzt werden können. So beschreibt beispielsweise die DE 8814324 U1 eine überdimensionierte Wandplatte, welche aufgrund ihrer Ausmaße als Werbefläche dient. An diese Platte kann ein Seifenspender oder ein elektrischer Handtrockner angeschraubt werden. Zum Austauschen des Behälters muss die Platte jedoch vollständig von der Wand entfernt werden.

Bisher bekannte Spender sind demnach zwar prinzipiell einfach bedienbar, jedoch bestehen einige grundlegende Probleme. Aufgrund ihrer meist unauffälligen Gestalt können Spender, welche zum Beispiel aus Platzmangel in Ecken und Nischen angebracht werden müssen, gelegentlich übersehen werden. Eine aufgrund dessen nicht durchgeführte Desinfektion kann insbesondere in sterilen Umgebungen zu gefährlicher Verkeimung führen.

Ein darüber hinaus bekanntes Problem, insbesondere aus Krankenhäusern und Arztpraxen, ergibt sich vor allem dann, wenn mehrere Spender mit unterschiedlichen Inhalten vorhanden sind. Zum einen sind die unterschiedlichen Inhalte, besonders bei geschlossenen Spendertypen, gelegentlich nicht eindeutig zuordenbar. Zum anderen unterscheidet sich die vorgeschriebene Dosierung häufig voneinander, was Unsicherheit bei der Verwendung hervorruft und schlimmstenfalls eine unzureichende Desinfektion bedingt.

Im Lichte des aus der EP 1 852 046 A2 und bekannten Systems liegt der vorliegenden Erfindung die Aufgabe zugrunde, ein Spendersystem anzugeben, welches einfach montiert werden kann. Die zuvor beschriebene Aufgabe wird mit einem Spendersystem mit den Merkmalen von Anspruch 1 gelöst. Weitere vorteilhafte Weiterbildungen des Spendersystems sind in den Unteransprüchen beschrieben.

Die Rahmenplatte weist einen Ausschnitt auf, der vollständig von Material der Rahmenplatte umgeben ist. Bei vollständig von Material umgebenem Ausschnitt kann die Rahmenplatte einfach, ähnlich einem Bilderrahmen, an dem Spendergehäuse angebracht werden.

Die Kontur des Ausschnitts weist im Wesentlichen eine zu den Umrisskonturen der Wandplatte komplementäre Form auf. So kann die Rahmenplatte formschlüssig an der Wandplatte angebracht werden, was das Abnehmen bzw. Anbringen der Einhausung nicht behindert und somit erleichtert.Die Rahmenplatte ist an dem Spender lösbar anbringbar und im angebrachten Zustand zumindest abschnittsweise über die Grundfläche des Spendergehäuses übersteht.

Die Rahmenplatte kann dadurch auf einfache Art und Weise lösbar an dem Spendergehäuse, d.h. an der Einhausung, der Wandplatte oder an beiden Teilen gemeinsam angebracht werden.

Da die Rahmenplatte stets über die an der Wand definierte Grundfläche des Spendergehäuses übersteht, wird diese nicht vom Spender verdeckt und kann somit von einem Anwender gut wahrgenommen werden. Je nach Ausgestaltung der Rahmenplatte, beispielsweise durch verschiedene Farben, Gravuren oder aufgebrachte Texte und/oder Bilder, kann die Rahmenplatte dafür sorgen, dass der Spender gut erkennbar ist und dessen Anwendung bzw. Inhaltsstoffe offensichtlich kenntlich gemacht werden. Dies ist besonders vorteilhaft, wenn ein und derselbe Spender mit unterschiedlichen zu spendenden Stoffen ausgerüstet werden kann. Die Rahmenplatte kann demnach durch ihre Ausgestaltung auf den Spender aufmerksam machen. Dabei wäre es ebenso denkbar, dass die Kontur der Rahmenplatte eine Form aufweist, welche geeignet ist, beispielsweise auf den Spender, dessen Inhalt oder dessen Einsatzzweck aufmerksam zu machen. Das heißt, eine Rahmenplatte für einen Seifenspender könnte beispielsweise die Kontur einer oder mehrerer Seifenblasen aufweisen, während eine Rahmenplatte für einen Spender für Desinfektionsmittel beispielsweise die Kontur einer Spritze aufweisen könnte. Die Kontur der Rahmenplatte selbst hat dann also eine technische Aussage. Darüber hinaus kann ein zumindest abschnittsweises Überstehen der Rahmenplatte über die Grundfläche des Spendergehäuses dahingehend von Vorteil sein, dass der überstehende Teil einen Wandschutz bietet. So kann beispielsweise beim Reinigen des Spendergehäuses verhindert werden, dass möglicherweise mit Lösemitteln versetzte Reinigungsmittel mit der Wand, bzw. der darauf angebrachten Wandfarbe in Berührung kommen. Außerdem können, beispielsweise durch Austausch des Spendergehäuses bedingte Bohrlöcher von dem überstehenden Teil der Rahmenplatte gut verdeckt werden. Generell kann die Rahmenplatte bei einem Austausch des Spenders aufgrund ihrer lösbaren Anbringbarkeit einfach mit diesem zusammen ausgetauscht werden. Es ist auch vorstellbar, dass die Rahmenplatte unabhängig von Wechselintervallen des Spenders bzw. des zu spendenden Stoffes getauscht bzw. gewechselt werden kann. So können beispielsweise beschädigte Rahmenplatten separat, das heißt ohne Tausch des gesamten Spenders, gewechselt werden. Generell kann ein Austausch von Rahmenplatten bei von der Wandplatte abgenommenem Spender erfolgen.

Es ist denkbar, dass die Rahmenplatte werkzeuglos an dem Spendergehäuse befestigbar und werkzeuglos von dem Spendergehäuse lösbar ist, vorzugsweise über ineinandergreifende Formschlusselemente. Dies gestaltet das Ausstatten eines Spenders mit einer Rahmenplatte bzw. das Austauschen von Rahmenplatten besonders einfach.

Es wird vorgeschlagen, dass die Rahmenplatte mindestens ein Formschlusselement zur form-schlüssigen lösbaren Verbindung der Rahmenplatte mit zumindest einem Teil des Spendergehäuses aufweist. So kann die Rahmenplatte zwar einfach aber dennoch gesichert an dem Spendergehäuse befestigt werden.

Beispielsweise kann mindestens ein Formschlusselement der Rahmenplatte geeignet sein, mit einer an dem Spendergehäuse ausgeformten komplementären Lasche formschlüssig in Eingriff zu gelangen. Die formschlüssige Verbindung mit der komplementären Lasche kann ein von der Wand weggerichtetes Herunterfallen der Rahmenplatte gut verhindern.

Günstigerweise kann mindestens ein Formschlusselement der Rahmenplatte zumindest teilweise von dem Spendergehäuse verdeckt anordenbar sein. So kann die Rahmenplatte gut vor unbeabsichtigter oder mutwilliger Zerstörung oder Entfernung geschützt werden.

Des Weiteren wird vorgeschlagen, dass der Ausschnitt an die Kontur der Grundfläche des Spendergehäuses zumindest abschnittsweise, vorzugsweise vollständig angepasst ist. So können die Konturflächen des Ausschnitts an den Konturflächen des Spendergehäuses zur Anlage kommen und eine entsprechende Formschlussverbindung zwischen der Rahmenplatte und dem Spendergehäuse herstellen.

Wahlweise kann die Rahmenplatte asymmetrisch zur Grundfläche des Spendergehäuses ausgebildet sein. So kann die Rahmenplatte auch und insbesondere dann an Spendern angebracht werden, wenn diese an nicht zur Grundfläche des Spendergehäuses symmetrischen Flächen, wie zum Beispiel an Mauervorsprüngen oder Nischen montiert sind.

Besonders vorteilhaft kann es sein, wenn die Rahmenplatte eine Tiefe aufweist, die kleiner als oder gleich eine/r Tiefe der Wandplatte ist. Somit kann die Rahmenplatte an dem Spendergehäuse zwischen der Einhausung und der Wandplatte ohne Modifikation angebracht werden, da die Rahmenplatte nicht über das Maß der Wandplatte übersteht.

Es wird vorgeschlagen, dass die Rahmenplatte Mittel zur Darstellung von Informationen aufweist, insbesondere die Kennzeichnung mit speziellen Signalfarben, ein Zettelbrett oder ein elektronisches Display, das zum Anzeigen von Daten ausgebildet ist, wobei diese Daten über eine Sende- und/oder Empfangseinheit empfangbar und/oder sendbar sind. So kann die Rahmenplatte besonders gut und vorteilhaft dazu dienen, auf den Spender aufmerksam zu machen und zusätzlich Informationen, wie zum Beispiel Bedienhinweise, Inhaltsstoffe, Reinigungspläne, Anzahl der Pumphübe und Ähnliches darzustellen.

Es ist außerdem denkbar, dass mindestens ein Verriegelungselement an dem Spendergehäuse und/oder der Rahmenplatte vorhanden ist, um die Rahmenplatte an der Wandplatte zu verriegeln. So kann ein ungewolltes bzw. unbefugtes Entfernen der Rahmenplatte von dem Spendergehäuse effektiv vermieden werden.

Bei einem solchen Spendersystem ist es denkbar, dass die Wandplatte mindestens eine Lasche aufweist, welche geeignet ist, mit einem an der Rahmenplatte ausgeformten komplementären Formschlusselement formschlüssig in Eingriff zu gelangen. So kann eine sichere Verbindung zwischen der Rahmenplatte und der Wandplatte gewährleistet werden und die Rahmenplatte ist gegen ein von der Wand weg gerichtetes Herunterfallen an der Wandplatte gesichert.

Außerdem kann das Spendergehäuse beispielsweise ein Schloss aufweisen, welches zwischen der Wandplatte und der Rahmenplatte verriegelbar ist, so dass die Rahmenplatte vor einem unbefugten Entfernen gesichert werden kann.

Im Folgenden werden fünf beispielhafte Ausführungsformen der Erfindung anhand einer Zeichnung erläutert. Es zeigen:
- Figur 1: eine Perspektivansicht einer an einem Spender angebrachten Rahmenplatte gemäß einer ersten Ausführungsform eines Spendersystems,
- Figur 2: eine beispielhafte Wandplatte als Teil eines Spendergehäuses in einer Perspektivansicht,
- Figur 3: eine Perspektivansicht einer Rahmenplatte mit einem Ausschnitt, gemäß der ersten Ausführungsform der Erfindung aus Figur 1,
- Figur 4: die in den Figuren 2 und 3 abgebildeten Bauteile in einem zusammengesetzten Zustand,
- Figur 5: eine perspektivische Schnittansicht entlang einer orthogonal zu der Rahmenplatte stehenden Ebene durch den in Figur 1 abgebildeten Spender mit einer Rahmenplatten,
- Figur 6: eine Perspektivansicht eines Spenders mit einer Rahmenplatte gemäß einer zweiten Ausführungsform eines erfindungsgemäßen Spendersystems,
- Figur 7: eine Perspektivansicht eines Spenders mit einer Rahmenplatte gemäß einer dritten Ausführungsform eines erfindungsgemäßen Spendersystems,
- Figur 8: eine Perspektivansicht eines Spenders mit einer Rahmenplatte gemäß einer vierten Ausführungsform eines erfindungsgemäßen Spendersystems,
- Figur 9: eine Perspektivansicht eines Spenders, welche hilfreich zum Verständnis der Erfindung ist,
- Figur 10: eine Perspektivansicht des Spenders aus Figur 9 mit abgenommener Einhausung.

Im Folgenden wird die erfindungsgemäße Rahmenplatte anhand der Figuren näher erläutert. Die dargestellten Rahmenplatten sind dabei lediglich als exemplarisch zu verstehen und sind nicht auf die abgebildeten Ausführungsformen begrenzt. Zur Veranschaulichung und Vereinfachung weisen gleiche Bauteile innerhalb der Figuren dieselben Bezugszeichen auf. Die mitunter abgebildeten Spender sind beispielhaft als Flüssigkeitsspender dargestellt, wobei es sich prinzipiell auch um Spender im Allgemeinen, wie beispielsweise Seifen-, Creme- oder auch Papiertuchspender und Ähnlichem handeln kann.

In Figur 1 ist ein Flüssigkeitsspender 1 mit einer angebrachten erfindungsgemäßen Rahmenplatte 2 abgebildet. Der Spender 1 ist an einer nicht dargestellten Wand befestigt und weist unter anderem ein Spendergehäuse 5 auf. Das Spendergehäuse 5 beinhaltet eine Einhausung 4 sowie rückseitig eine in Figur 1 nicht sichtbare Wandplatte 6, welche an der Wand angebracht ist und als Koppelstelle für die Einhausung 4 dient. Die Wandplatte 6 ist in Figur 2 dargestellt.

Ferner zeigt Figur 1, dass die Einhausung 4 zumindest teilweise einen Behälter 3 umgibt, in welchem sich der zu spendende Stoff befindet. In dem abgebildeten Ausführungsbeispiel ist zu erkennen, dass die Rückseite des Spendergehäuses 5, in vorliegendem Fall die zur Wand orientierten Außenkanten 7 der Einhausung 4, eine Grundfläche an der nicht dargestellten Wand bedecken. Die rechteckige Rahmenplatte 2 ragt an allen vier Seiten 8 über diese Grundfläche hinaus bzw. steht über diese Grundfläche über.

In Figur 2 ist eine beispielhafte Wandplatte 6 dargestellt. Die Wandplatte 6 wird mit bekannten Mitteln an einer nicht dargestellten Wand montiert. In vorliegendem Beispiel weist die Wandplatte 6 drei Schraubenlöcher 9 auf, welche zur Aufnahme von zur Verschraubung an der Wand vorgesehenen Schrauben dienen. Die Wandplatte 6 weist außerdem Führungsstege 10 auf. Die Einhausung 4 kann entlang dieser Führungsstege 10 von oben auf die Wandplatte 6 aufgeschoben werden. Die Rückseite der Einhausung 4 kommt dabei unter anderem mit der Anlagefläche 11 der Wandplatte 6 zur Anlage. So verbleibt ein lichter Spalt zwischen der Wand und der Rückseite der Einhausung 4, welcher der Tiefe H₂ der Außenkante 12 der Wandplatte 6 entspricht.

Die Wandplatte 6 weist außerdem eine obere Lasche 13 sowie eine untere Lasche 14 auf. Die obere Lasche 13 ist zweigeteilt dargestellt. Die untere Lasche 14 weist eine Verriegelungsöffnung 15 auf. Es ist jedoch auch vorstellbar, dass beide Laschen 13, 14 einteilig und aus Vollmaterial, das heißt ohne Unterbrechungen oder Öffnungen, ausgebildet sind.

Die abgebildete Wandplatte 6 entspricht der in der in Figur 1 dargestellten Anordnung verwendeten, nicht sichtbaren Wandplatte. Hierbei sind die von der Wandplatte 6 mit der Wand zur Anlage kommenden Flächen in ihren Abmessungen geringfügig kleiner als die zuvor erwähnte, von den Außenkanten 7 der Einhausung 4 definierte Grundfläche. Es ist jedoch auch vorstellbar, dass die Abmessungen der Wandplatte 6 entweder gleich groß oder auch größer als die erwähnte Grundfläche sein können. Da die Wandplatte 6 Teil des Spendergehäuses 5 ist, würden unter anderem die Außenkanten 12 der Wandplatte 6 eine Rückseite des Spendergehäuses repräsentieren, welche an der Wand die durch das Spendergehäuse definierte Grundfläche bedeckt. Dies würde bedeuten, dass die Wandplatte 6 hinter der Einhausung 4 sichtbar hervorragen würde.

Figur 3 zeigt die in Figur 1 verwendete erfindungsgemäße Rahmenplatte 2 gemäß einer ersten Ausführungsform der Erfindung. Die Rahmenplatte 2 besteht aus einem Vollmaterial 16 und weist einen Ausschnitt 17 auf, welcher vollständig von dem Material 16 der Rahmenplatte 2 umgeben ist. Die Rahmenplatte 2 kann beispielsweise aus Kunststoff, Glas oder Edelstahl gefertigt sein, wobei die Materialwahl nicht ausschließlich darauf beschränkt ist.

Die längsseitigen Konturen 19 des Ausschnitts 17 sind komplementär zu den von den Außenkanten 12 gebildeten Umrisskonturen der Wandplatte 6 ausgebildet. Es ist auch vorstellbar, dass andere bzw. weitere Konturen des Ausschnitts 17 eine zu den Umrisskonturen der Wandplatte komplementäre Form aufwelsen. Der Ausschnitt kann ebenso an die Form der Einhausung 4 angepasst sein. Zusammenfassend bedeutet dies, dass der Ausschnitt 17 bzw. die Konturen des Ausschnitts 17 an die Kontur der Grundfläche des Spendergehäuses 5, beinhaltend die Einhausung 4 sowie die Grundplatte 6, abschnittsweise oder vollständig angepasst sein kann.

Die in Figur 3 dargestellte Rahmenplatte 2 weist außerdem weitere Formschlusselemente in Form von Schultern 20 auf. Diese können formschlüssig mit den Schultern 21 der Wandplatte 6 zur Anlage kommen. Die Rahmenplatte 2 weist außerdem ein Formschlusselement 18 in Form einer Nase auf. Diese Nase 18 ist geeignet, formschlüssig mit der Lasche 13 der Wandplatte 6 in Eingriff zu gelangen.

Die Rahmenplatte 2 bzw. der Ausschnitt 17 weist außerdem eine Aussparung 22 auf. Diese Aussparung 22 ist derart ausgeformt, dass sich zwei Absätze 23 ergeben. Außerdem sind zwei Einschnitte 25 vorhanden, welche eine Stufe 24 ausbilden.

Letztlich weist die Rahmenplatte 2 eine Tiefe bzw. eine Stärke H₁ auf. Auch wenn die in Figur 3 dargestellte Rahmenplatte 2 über ihre gesamte Fläche die gleiche Stärke H₁ aufweist, wäre es vorstellbar, dass eine erfindungsgemäße Rahmenplatte 2 an unterschiedlichen Stellen unterschiedliche Stärken aufwiese.

Figur 4 zeigt die Wandplatte 6 aus Figur 2 mit der daran angebrachten Rahmenplatte 2 aus Figur 3. Es ist zu erkennen, dass die Längskonturen 19 des Ausschnitts 17 formschlüssig an den Außenkanten 12 der Wandplatte 6 anliegen. Ein Verdrehen der Rahmenplatte 2 kann so vermieden werden. Außerdem ist die Nase 18 der Rahmenplatte 2 formschlüssig mit der an der Wandplatte 6 ausgeformten Lasche 13 in Eingriff. Diese Formschlussverbindung verhindert ein von der Wand weg gerichtetes Kippen der Rahmenplatte 2 und sichert diese somit gegen ein Herunterfallen von der Wandplatte 6.

Die Rahmenplatte 2 wird wie folgt an der Wandplatte 6 angebracht. Zuerst wird die Rahmenplatte 2 parallel zur Wand ausgerichtet und derart geneigt, dass deren Oberseite 27 weiter von der Wand entfernt ist als dessen Unterseite 26. Anschließend wird die Rahmenplatte 2 an die Wandplatte 6 herangeführt, wobei die Lasche 14 durch den Ausschnitt 17 geführt wird. Anschließend wird die Rahmenplatte 2 nach oben geschoben bis deren Absätze 23 mit den Stoßkanten 28 der Wandplatte 6 zur Anlage kommen. Der zwischen den Absätzen 23 und den Stoßkanten 28 vorhandene lichte Abstand ist dabei derart bemessen, dass dieser geringfügig größer ist als die Länge L der Nase 18. So ergibt sich ein genügend großer Freiraum, um die Nase 18 über die Lasche 13 zu bewegen, während die Wandplatte 2 mit deren Oberseite 27 in Richtung Wand geführt wird. Anschließend wird die Wandplatte 2 soweit nach unten bewegt, dass die Nase 18 formschlüssig mit der Lasche 13 zum Eingriff gelangt. In der Regel ist die Schwerkraft ausreichend, um die Rahmenplatte 2 auf der Wandplatte 6 zu halten. Es kann außerdem die Stufe 24 derart bemessen sein, dass diese bei einer von der Wand weg gerichteten Bewegung der Unterseite 26 der Rahmenplatte 2 an die ihr gegenüberliegende Rückseite der Lasche 14 anstößt.

In Figur 4 ist des Weiteren zu erkennen, dass die Tiefe bzw. Stärke H₁ der Rahmenplatte 2 geringer ist als die Tiefe bzw. Stärke H₂ der Wandplatte 6. So kann die Einhausung 4 problemlos auf die Wandplatte 6 aufgeschoben werden, ohne an der Rahmenplatte 2 anzustoßen oder hängen zu bleiben. Selbiges trifft für den Fall zu, in dem H₁ gleich groß ist wie H₂. Generell ist es demnach von Vorteil, wenn H₁ kleiner oder gleich H₂ ist.

Figur 5 zeigt zur Verdeutlichung eine perspektivische Schnittansicht der Anordnung aus Figur 1. Dabei weist die Rahmenplatte 2 eine zum Spendergehäuse 5 weitestgehend symmetrische Form auf.

Figur 6 zeigt eine zweite Ausführungsform der Rahmenplatte 2. Die Rahmenplatte 2 ist asymmetrisch zu der Grundfläche des Spendergehäuses 5 ausgebildet. Eine der über die Grundfläche des Spendergehäuses 5 überstehenden Flächen der Rahmenplatte 2 wird hier beispielhaft zur Anbringung eines Notizzettels 30 genutzt. Hierfür weist die Rahmenplatte 2 auf dieser überstehenden Fläche eine Klammer 29 auf, welche geeignet ist, den Notizzettel 30 an der Rahmenplatte 2 zu befestigen.

Eine dritte Ausführungsform der Erfindung ist in Figur 7 dargestellt. Diese Figur zeigt ebenfalls eine asymmetrisch zur Grundfläche des Spendergehäuses 5 ausgebildete Rahmenplatte 2, wobei die Oberseite 27 weiter von dem Spendergehäuse 5 entfernt angeordnet ist als eine Unterseite 26. Die sich dabei ergebende Fläche 31 kann ebenfalls mit Mitteln zur Darstellung von Informationen ausgestattet werden.

So wäre es denkbar, dass die Fläche 31, wie in einer in Figur 8 dargestellten vierten Ausführungsform, beispielsweise ein elektronisches Display 32 aufweist, das zum Anzeigen von Daten ausgebildet ist, welche über eine Sende- und/oder Empfangseinheit 33 empfangbar und/oder sendbar sind . Die Daten können entweder drahtlos über die Funkantenne 34, oder auch drahtgebunden über einen physischen Steckeranschluss 35, wie zum Beispiel USB, gesendet und empfangen werden.

Die Strom- bzw. Spannungsversorgung des Displays kann über die konventionelle, vorhandene Hausinstallation erfolgen, wobei Anschlussleitungen des Displays 32 an den entsprechenden Adern der Stromleitung der Hausinstallation beispielsweise durch einen Durchbruch in der Wand angeschlossen werden. Das Display 32 kann jedoch auch eine von der Hausinstallation autarke Energieversorgung aufweisen. So wäre es denkbar, dass an dem Spendergehäuse 5 und/oder an der Rahmenplatte 2 ein Solarpanel 36, beziehungsweise eine Fotozelle angebracht ist, welche das Display 32 mit Strom versorgt.

Die nötige Versorgungsspannung könnte auch durch weitere Formen des Energy Harvestings, etwa durch Umwandlung der durch das Betätigen des Pumphebels 37 eingebrachten mechanischen Energie in elektrische Energie, bereitgestellt werden. Dabei wäre es prinzipiell vorstellbar, dass elektrische Energie, unabhängig von der Art ihrer Erzeugung, von einem Energiespeicher, wie beispielsweise einem Kondensator, einem Akkumulator oder ähnlichem, gespeichert wird, um lediglich bei Bedarf an das Display 32 abgegeben zu werden. Derartige Energiespeicher könnten ebenfalls an dem Spendergehäuse 5 und/oder der Rahmenplatte 2 angebracht sein.

Es könnte beispielsweise eine Batterie innerhalb der Einhausung 4 untergebracht sein. Stromleitungen würden von der Batterie zu einem Stecker verlaufen und diesen elektrisch mit der Batterie verbinden. Der Stecker wäre auf der Rückseite, das heißt auf einer der Wandplatte 6 zugewandten Seite der Einhausung 4 angebracht und von außen zugänglich. Auf einer diesem Stecker gegenüberliegenden Position an der Wandplatte 6 oder der Rahmenplatte 2 wäre ein entsprechend komplementärer Stecker angebracht, welcher im angebrachten Zustand des Spendergehäuses 5 mit dem an der Rückseite der Einhausung 4 angebrachten Stecker verbunden werden könnte und somit mit diesem zusammenwirken würde. Der an der Wandplatte 6 oder Rahmenplatte 2 vorhandene Stecker wäre wiederum über Stromleitungen mit dem Display 32 verbunden. So könnte das an der Wandplatte 6 bzw. an der Rahmenplatte 2 angebrachte Display 32 von einem in der Einhausung 4 angeordneten Energiespeicher, elektrisch über eine Steckerverbindung koppelbar, mit Energie versorgt werden.

Es ist auch vorstellbar, dass zusätzlich zu einem Display 32 ein Notizblock 30 oder Ähnliches zum manuellen Beschriften an der Rahmenplatte 2 vorhanden ist.

Figur 9 zeigt ein Beispiel eines Spenders welches hilfreich für das Verständnis der vorliegenden Erfindung ist. Hierbei steht eine Rahmenplatte 2 abschnittsweise über die Grundfläche des Spendergehäuses 5 über. Zur Verdeutlichung der Anordnung der Rahmenplatte 2 an dem Spendergehäuse 5, ist diese Ausführungsform in Figur 10 mit abgenommener Einhausung 4 dargestellt.

Die Rahmenplatte 2 unterscheidet sich zu den vorhergehenden vier Ausführungsformen insbesondere darin, dass die Kontur des Ausschnitts 17 die Umrisskonturen der Wandplatte 6 nicht vollständig umschließt. Dies liegt darin begründet, dass der Ausschnitt 17 der Rahmenplatte 2 nur teilweise von dem Material 16 der Rahmenplatte 2 umgeben ist. Dies bedeutet, dass der Ausschnitt 17 eine Öffnung in der Rahmenplatte 2 definiert, so dass diese eine etwa U-förmige Gestalt, vergleichbar mit einem Türrahmen, aufweist. Somit kann die Rahmenplatte 2 einfach von oben auf die Wandplatte 6 geschoben werden. Das heißt, die Einhausung 4 kann beim Anbringen der Rahmenplatte 2 an der Wandplatte 6 belassen werden, während bei den Ausführungsformen eins bis vier die Einhausung 4 des Spendergehäuses von der Wandplatte 6 abgenommen werden muss, um die Rahmenplatte 2 an der Wandplatte 6 anzubringen.

Es ist jedoch auch vorstellbar, dass der Ausschnitt 17 nicht den Konturen der Wandplatte 6 sondern den Außenkanten 7 einer Einhausung 4 eines Spendergehäuses 5 angepasst ist. In diesem Falle wäre ein Abnehmen der Einhausung 4 von der Wandplatte 6 in keiner der Ausführungsformen zwingend nötig, da die Rahmenplatte 2 über die Einhausung 4 geschoben bzw. gestülpt werden könnte.

Außerdem ist es denkbar, dass die Rahmenplatte 2 an dem Spendergehäuse 5 verriegelbar ist. Hierfür würde ein bekanntes Schloss vorgesehen sein, dessen Riegel sich durch die in der unteren Lasche 14 ausgeformte Verriegelungsöffnung 15 erstreckt und mit der wandseitigen Fläche der Lasche 14 verriegelnd zum Eingriff gelangen kann. Bei an der Wandplatte 6 angebrachter Rahmenplatte 2 befände sich der Riegel dabei zwischen der Rahmenplatte 2 und der wandseitigen Fläche der Lasche 14. Somit wäre die Rahmenplatte 2 an der Wandplatte 6 verriegelt.

## Patentansprüche

1. Ein Spendersystem mit einem Spender (1) für flüssige und pastenartige Stoffe, welcher ein Spendergehäuse (5) aufweist, das eine Einhausung (4) des den zu spendenden Stoff aufnehmenden Behälters (3) sowie eine davon separate Wandplatte (6) beinhaltet, wobei eine Rückseite der Einhausung (4) an der Wandplatte (6) lösbar befestigbar und die Wandplatte (6) an einer Wand montierbar ist, und die Rückseite des Spendergehäuses (5) an der Wand eine durch das Spendergehäuse (5) definierte Grundfläche bedeckt, **dadurch gekennzeichnet, dass** das Spendersystem eine Rahmenplatte (2) für den Spender (1) aufweist, die lösbar an der Wandplatte (6) anbringbar ist und im angebrachten Zustand zumindest abschnittsweise über die Grundfläche des Spendergehäuses (5) übersteht, wobei die Rahmenplatte (2) einen Ausschnitt (17) aufweist, der vollständig von Material (16) der Rahmenplatte (2) umgeben ist, wobei eine Kontur des Ausschnitts (17) im Wesentlichen eine zu den Umrisskonturen der Wandplatte (6) komplementäre Form aufweist und eine von der Wandplatte (6) mit der Wand zur Anlage kommende Grundfläche geringfügig kleiner ist, als eine von Außenkanten (7) der Einhausung (4) definierte Grundfläche.

2. Spendersystem nach Anspruch 1,
**dadurch gekennzeichnet,**
**dass** die Rahmenplatte (2) werkzeuglos an dem Spendergehäuse (5) befestigbar und werkzeuglos von dem Spendergehäuse (5) lösbar ist, vorzugsweise über ineinandergreifende Formschlusselemente.

3. Spendersystem nach einem der vorhergehenden Ansprüche,
**dadurch gekennzeichnet,**
**dass** die Rahmenplatte (2) mindestens ein Formschlusselement zur formschlüssigen lösbaren Verbindung der Rahmenplatte (2) mit zumindest einem Teil des Spendergehäuses (5) aufweist.

4. Spendersystem nach Anspruch 3,
**dadurch gekennzeichnet,**
**dass** mindestens ein Formschlusselement (18) der Rahmenplatte (2) geeignet ist, mit einer an dem Spendergehäuse (5) ausgeformten komplementären Lasche (13) formschlüssig in Eingriff zu gelangen.

5. Spendersystem nach Anspruch 3 oder 4,
**dadurch gekennzeichnet,**
**dass** mindestens ein Formschlusselement der Rahmenplatte (2) zumindest teilweise von dem Spendergehäuse (5) verdeckt anordnenbar ist.

6. Spendersystem nach einem der vorherigen Ansprüche,
**dadurch gekennzeichnet,**
**dass** der Ausschnitt (17) an die Kontur der Grundfläche des Spendergehäuses (5) zumindest abschnittsweise, vorzugsweise vollständig angepasst ist.

7. Spendersystem nach einem der vorhergehenden Ansprüche,
**dadurch gekennzeichnet,**
**dass** die Rahmenplatte (2) asymmetrisch zur Grundfläche des Spendergehäuses (5) ausgebildet ist.

8. Spendersystem nach einem der vorhergehenden Ansprüche,
**dadurch gekennzeichnet,**
**dass** die Rahmenplatte (2) eine Tiefe (H₁) aufweist, die kleiner als oder gleich eine/r Tiefe (H₂) der Wandplatte (6) ist.

9. Spendersystem nach einem der vorhergehenden Ansprüche,
**dadurch gekennzeichnet,**
**dass** die Rahmenplatte (2) Mittel zur Darstellung von Informationen aufweist, insbesondere die Kennzeichnung mit speziellen Signalfarben, ein Zettelbrett (29, 30) oder ein elektronisches Display (32), das zum Anzeigen von Daten ausgebildet ist, wobei diese Daten über eine Sende- und/oder Empfangseinheit (33) empfangbar und/oder sendbar sind.

10. Spendersystem nach einem der vorhergehenden Ansprüche,
**dadurch gekennzeichnet,**
**dass** mindestens ein Verriegelungselement (15) an dem Spendergehäuse (5) und/oder der Rahmenplatte (2) vorhanden ist, um die Rahmenplatte (2) an der Wandplatte (6) zu verriegeln.

11. Spendersystem nach einem der vorhergehenden Ansprüche,
**dadurch gekennzeichnet,**
**dass** das Spendergehäuse (5) ein Schloss aufweist, welches zwischen der Wandplatte (6) und der Rahmenplatte (2) verriegelbar ist.

## Claims

1. Dispenser system having a dispenser (1) which is intended for dispensing liquid and pasty substances and has a dispenser housing (5), which contains an enclosure (4) for the container (3), which accommodates the substance which is to be dispensed, and also a separate wall panel (6), wherein a rear side of the enclosure (4) can be fastened in a releasable manner on the wall panel (6) and the wall panel (6) can be fitted on a wall, and the rear side of the dispenser housing (5), on the wall, covers a surface area defined by the dispenser housing (5),
**characterized**
**in that** the dispenser system has a frame panel (2) for the dispenser (1), and this frame panel can be fitted in a releasable manner on the wall panel (6) and, in the fitted state, projects, at least in part, beyond the surface area of the dispenser housing (5), wherein the frame panel (2) has a cut-out (17), which is surrounded entirely by material (16) of the frame panel (2), wherein a contour of the cut-out (17) is essentially of a shape which complements the outlying contours of the wall panel (6), and a surface area of the wall panel (6) which ends up in abutment with the wall is slightly smaller than a surface area defined by outer edges (7) of the enclosure (4).

2. Dispenser system according to Claim 1,
**characterized**
**in that** it is possible for the frame panel (2) to be fastened on the dispenser housing (5) without tools being used, and to be released from the dispenser housing (5) without tools being used, preferably via interengaging form-fitting elements.

3. Dispenser system according to either of the preceding claims,
**characterized**
**in that** the frame panel (2) has at least one form-fitting element for connecting the frame panel (2) in a form-fitting and releasable manner to at least one part of the dispenser housing (5).

4. Dispenser system according to Claim 3,
**characterized**
**in that** at least one form-fitting element (18) of the frame panel (2) is suitable for engaging in a form-fitting manner with a complementary lug (13) formed on the dispenser housing (5).

5. Dispenser system according to Claim 3 or 4,
**characterized**
**in that** at least one form-fitting element of the frame panel (2) can be arranged such that it is concealed, at least in part, by the dispenser housing (5).

6. Dispenser system according to one of the preceding claims,
**characterized**
**in that** the cut-out (17) is at least partially, preferably fully, adapted to the contour of the surface area of the dispenser housing (5).

7. Dispenser system according to one of the preceding claims,
**characterized**
**in that** the frame panel (2) is formed in an asymmetrical manner in relation to the surface area of the dispenser housing (5).

8. Dispenser system according to one of the preceding claims,
**characterized**
**in that** the frame panel (2) has a depth (H₁) which is smaller than, or equal to, a depth (H₂) of the wall panel (6).

9. Dispenser system according to one of the preceding claims,
**characterized**
**in that** the frame panel (2) has means for displaying information, in particular a marking or labelling with special signal colours, a clipboard (29, 30) or an electronic display (32) designed for displaying data, wherein said data can be received and/or transmitted via a transmission and/or receiving unit (33).

10. Dispenser system according to one of the preceding claims,
**characterized**
**in that** at least one locking element (15) is present on the dispenser housing (5) and/or the frame panel (2) in order to lock the frame panel (2) on the wall panel (6).

11. Dispenser system according to one of the preceding claims,
**characterized**
**in that** the dispenser housing (5) has a lock which can be locked between the wall panel (6) and the frame panel (2).

## Revendications

1. Un système de distributeur avec un distributeur (1) pour des substances liquides ou pâteuses, qui comprend un boitier de distributeur (5) englobant un capotage de recouvrement (4) du contenant (3) recevant la substance à distribuer, ainsi qu'une plaque murale (6) séparée, système dans lequel un côté arrière du capotage de recouvrement (4) peut être fixé de manière amovible à la plaque murale (6), et la plaque murale (6) peut être montée sur une cloison murale, et le côté arrière du boitier de distributeur (5) couvre, sur la cloison, une surface de base définie par le boitier de distributeur (5),
**caractérisé**
**en ce que** le système de distributeur présente une plaque de cadre (2) pour le distributeur (1), qui peut être montée de manière amovible sur la plaque murale (6) et qui, dans l'état monté, dépasse au moins par secteurs, de la surface de base du boitier de distributeur (5), la plaque de cadre (2) présentant une découpe (17), qui est entourée en totalité par du matériau (16) de la plaque de cadre (2), et un contour de la découpe (17) présentant sensiblement une forme complémentaire au tracé du contour de la plaque murale (6), et en ce qu'une surface de base de la plaque murale (6) venant en appui sur la cloison murale, est très légèrement plus petite qu'une surface de base définie par des bords extérieurs (7) du capotage de recouvrement (4).

2. Système de distributeur selon la revendication 1,
**caractérisé**
**en ce que** la plaque de cadre (2) peut être fixée, sans outils, au boitier de distributeur (5), ou être détachée, sans outils, du boitier de distributeur (5), de préférence par l'intermédiaire d'éléments de liaison par complémentarité de formes s'interpénétrant mutuellement.

3. Système de distributeur selon l'une des revendications précédentes,
**caractérisé**
**en ce que** la plaque de cadre (2) comporte au moins un élément de liaison par complémentarité de formes pour assurer une liaison amovible, par complémentarité de formes, de la plaque de cadre (2) avec au moins une partie du boitier de distributeur (5).

4. Système de distributeur selon la revendication 3,
**caractérisé**
**en ce qu'**au moins un élément de liaison par complémentarité de formes (18) de la plaque de cadre (2) est adapté à venir en prise par complémentarité de formes avec une languette (13) complémentaire, formée sur le boitier de distributeur (5).

5. Système de distributeur selon la revendication 3 ou la revendication 4,
**caractérisé**
**en ce qu'**au moins un élément de liaison par complémentarité de formes de la plaque de cadre (2) peut être agencé de manière à être recouvert au moins partiellement par le boitier de distributeur (5).

6. Système de distributeur selon l'une des revendications précédentes,
**caractérisé**
**en ce que** la découpe (17) est adaptée au contour de la surface de base du boitier de distributeur (5), au moins en partie et de préférence en totalité.

7. Système de distributeur selon l'une des revendications précédentes,
**caractérisé**
**en ce que** la plaque de cadre (2) est de configuration asymétrique par rapport à la surface de base du boitier de distributeur (5).

8. Système de distributeur selon l'une des revendications précédentes,
**caractérisé**
**en ce que** la plaque de cadre (2) présente une profondeur (H₁) , qui est inférieure ou égale à une profondeur (H₂) de la plaque murale (6).

9. Système de distributeur selon l'une des revendications précédentes,
**caractérisé**
**en ce que** la plaque de cadre (2) comporte des moyens pour la représentation d'informations, notamment la caractérisation à l'aide de couleurs de signalisation spéciales, un écritoire à pince (29, 30) ou un écran électronique (32), qui est conçu pour l'affichage de données, ces données pouvant être reçues et/ou émises par l'intermédiaire d'une unité d'émission et/ou de réception (33).

10. Système de distributeur selon l'une des revendications précédentes,
**caractérisé**
**en ce qu'**il est prévu au moins un élément de verrouillage (15) sur le boitier de distributeur (5) et/ou sur la plaque de cadre (2), en vue de verrouiller la plaque de cadre (2) sur la plaque murale (6).

11. Système de distributeur selon l'une des revendications précédentes,
**caractérisé**
**en ce que** le boitier de distributeur (5) présente une serrure, qui peut être verrouillée entre la plaque murale (6) et la plaque de cadre (2).
